# EUROPÄISCHE PATENTSCHRIFT

(11) **EP 2 265 799 B1**
(45) Veröffentlichungstag und Bekanntmachung des Hinweises auf die Patenterteilung: **28.09.2011**
(21) Anmeldenummer: 09723174.0
(22) Anmeldetag: 19.02.2009
(51) Int. Cl.: F01D 5/18, F01D 9/04, F01D 25/24

(54) **LEITSCHAUFEL FÜR EINE GASTURBINE**
GUIDE VANE FOR A GAS TURBINE
AUBE FIXE POUR TURBINE À GAZ

(30) Priorität: 19.03.2008 CH 417082008
(43) Veröffentlichungstag der Anmeldung: 29.12.2010
(73) Patentinhaber: Alstom Technology Ltd, 5400 Baden (CH)
(72) Erfinder: KREISELMAIER, Erich, 5608 Stetten (CH); MCFEAT, Jose Anguisola, 79787 Lauchringen (DE); NAGLER, Christoph, 8032 Zürich (CH); RIAZANTSEV, Sergei, 5415 Nussbaumen (CH); WARDLE, Brian Kenneth, 5200 Brugg-Lauffohr (CH)
(86) Internationale Anmeldenummer: PCT/EP2009/051969
(87) Internationale Veröffentlichungsnummer: WO 2009/115390

(56) Entgegenhaltungen:
- EP-A- 1 384 855
- GB-A- 1 322 801
- US-A- 4 573 865
- US-A- 4 820 116
- US-A- 5 201 846

## Beschreibung

### Technisches Gebiet

Die vorliegende Erfindung bezieht sich auf das Gebiet der Gasturbinen. Sie betrifft eine Leitschaufel für eine Gasturbine gemäss dem Oberbegriff des Anspruchs 1.

### Stand der Technik

Gasturbinen mit sequentieller Verbrennung sind bekannt und haben sich im industriellen Einsatz bewährt.
Eine solche Gasturbine, welche in Fachkreisen als GT24/26 bekannt geworden ist, geht beispielsweise aus einem Aufsatz von Joos, F. et al., "Field Experience of the Sequential Combustion System for the ABB GT24/GT26 Gasturbine Family", IGTI/ASME 98-GT-220, 1998 Stockholm. Die dortige Fig. 1 zeigt den grundsätzlichen Aufbau einer solchen Gasturbine, wobei die dortige Fig. 1 in der vorliegenden Anmeldung als Fig. 1 wiedergegeben ist. Des Weiteren geht eine solche Gasturbine aus EP-B1-0 620 362 hervor.

Die Leitschaufeln 10 der Fig. 1 haben ein sich in Längsrichtung erstreckendes Schaufelblatt 11, das in Strömungsrichtung des Heissgases (parallele Pfeile in Fig. 1) von einer Vorderkante 14 und einer Hinterkante 15 begrenzt ist. In der Längsrichtung wird das Schaufelblatt 11 von Schaufelkopf 13 und einer Deckplatte 12 (bisweilen auch Deckband genannt) begrenzt. Der Schaufelkopf 13 begrenzt den ringförmigen Heissgaskanal der Turbine auf der Innenseite und stösst üblicherweise über ein nicht näher gezeigtes Dichtungssegment an die Rotorwelle der Turbine an. Die Deckplatte12 begrenzt mit ihrer Innenseite 19 den Heissgaskanal nach aussen.

An der Aussenseite der Deckplatte 12, die mit einem Kühlmedium (z. B. Kühlluft) durchströmt ist, sind ein vorderes und hinteres hakenförmiges

Befestigungselement 16 bzw. 17 angeformt, die einerseits zur Befestigung der Leitschaufel 10 am inneren Gehäuse der Turbine dienen und andererseits zur Aufnahme und Fixierung von in Strömungsrichtung benachbarten Wärmestausegmenten ("heat shields". Siehe Fig. 2, Pos. 24) zur Verfügung stehen. Hierzu ist am hinteren Befestigungselement 17 eine Aufnahmenut 18 vorgesehen, in die ein Wärmestausegment eingeschoben werden kann. Die Aufnahmenut 18 ist zur Deckplatte 12 hin durch eine horizontale Grundfläche 18' begrenzt, die zusammen mit der schrägen Innenseite 19 dieser Deckplatte 12 im Bereich der Hinterkante 15 einen keilförmigen Abschnitt 19' bildet, der durch ein grosses Materialvolumen charakterisiert ist.

Der Übergang 21 zwischen der Hinterkante 15 der Leitschaufel 10 und der Deckplatte 12 stellt einen kritischen Bereich für die Lebensdauer der Leitschaufel 10 dar, da sich in ihm eine hohe thermische Belastung einstellt, die sich aus einer thermisch-mechanischen Fehlanpassung zwischen Deckplatte 12 und Schaufelblatt 11 ergibt, wobei dies dazu führt, dass eine Spitze in der mechanischen Spannung, welche aus der Belastung des durch die Heissgasströmung beaufschlagten Schaufelblattes 11 resultiert, überlagert wird. Das oben erwähnte grosse Materialvolumen im keilförmigen Abschnitt 19' oberhalb der Hinterkante 15 führt nun zu einem deutlichen Anstieg der thermischen Spannungen in diesem für die Lebensdauer der Leitschaufel 10 wichtigen Bereich und damit zu einer Verringerung der Lebensdauer selbst, eingedenk der Tatsache, dass moderne Gasturbinen hohe Temperaturen betreffend die Arbeitsfluide erfordern, die in vielen Fällen jenseits der zulässigen Materialtemperatur wirtschaftlich einsetzbarer Werkstoffe liegen.

Weiterhin zeigt US4820116 eine Leitschaufel mit einem Befestigungshaken nach dem Oberbegriff von Anspruch 1.

### Darstellung der Erfindung

Hier will die Erfindung Abhilfe schaffen. Es ist daher Aufgabe der Erfindung, eine Leitschaufel für Gasturbinen zu schaffen, welche mit geringen Änderungen im Design die geschilderten Nachteile der bisherigen Leitschaufeln vermeidet und sich durch eine deutlich verbesserte Lebensdauer auszeichnet.

Die Aufgabe wird durch die Gesamtheit der Merkmale des Anspruchs 1 gelöst. Wesentlich für die Erfindung ist, dass an der Deckplatte der Leitschaufel zwischen der Aufnahmenut für das Wärmestausegment und der Hinterkante des Schaufelblattes zur Reduzierung der thermischen und mechanischen Spannungen im Bereich des Übergangs zwischen Hinterkante und Deckplatte eine Kavität vorgesehen ist. Durch die mit der Kavität erzielte Materialabnahme direkt an der Deckplatte im Bereich der Hinterkante können auf sehr einfache und effiziente Weise dort die thermischen und mechanischen Belastungen im Hinblick auf die Lebensdauer der Schaufel nachhaltig verbessert werden.

Eine Ausgestaltung der Erfindung ist dadurch gekennzeichnet, dass die Kavität eine kreisförmige Randkontur mit einem vorgegebenen Durchmesser aufweist, und dass die Grösse des Durchmessers der Kavität zur Begrenzung der Spannungen im Bereich der Kavität herangezogen wird.

Eine Weiterbildung zeichnet sich dadurch aus, dass die Kavität von der Hinterkante der Deckplatte ausgehend bis zu einem vorgegebenen Abstand in die Deckplatte hinein reicht, und dass für die Begrenzung der Spannungen im Bereich der Kavität das Verhältnis des Abstands und des Durchmessers der Kavität herangezogen wird.

Eine andere Weiterbildung ist dadurch gekennzeichnet, dass das oberhalb der Kavität befindliche hakenförmige Befestigungselement von der Aufnahmenut für das Wärmestausegment aus gemessen eine vorgegebene Länge aufweist, und dass für die Begrenzung der Spannungen im Bereich der Kavität das Verhältnis der Länge des Befestigungselements und des Durchmessers der Kavität herangezogen wird. Die Aufnahmenut für das Wärmestausegment weist dabei vorzugsweise eine Höhe auf, die etwa einem Fünftel der Länge des hakenförmigen Befestigungselements entspricht.

Die Leitschaufel nach der Erfindung kann mit Vorteil in einer Gasturbine eingesetzt werden.

### Kurze Erläuterung der Figuren

Die Erfindung soll nachfolgend anhand von Ausführungsbeispielen im Zusammenhang mit der Zeichnung näher erläutert werden. Alle für das unmittelbare Verständnis der Erfindung nicht wesentlichen Elemente sind fortgelassen worden. Gleiche Elemente sind in den verschiedenen Figuren mit den gleichen Bezugszeichen versehen. Die Strömungsrichtung der Medien ist mit Pfeilen angegeben. Es zeigen:
- Fig. 1: in einer Seitenansicht eine Leitschaufel, wie sie bisher in Gasturbinen der Anmelderin vom Typ GT24/26 eingebaut worden ist,
- Fig. 2: in einer zu Fig. 1 vergleichbaren Darstellung eine Leitschaufel gemäss einem Ausführungsbeispiel der Erfindung,
- Fig. 3: einen vergrösserten Ausschnitt aus Fig. 2 mit dem Übergang von der Hinterkante des Schaufelblattes zum hinteren Befestigungselement der Leitschaufel und
- Fig. 4: eine vergrösserte Teilansicht des Befestigungselementes, aus welcher die Konfiguration insbesondere im Bereich der Kavität hervorgeht.

### Wege zur Ausführung der Erfindung

In Fig. 2 und 3 ist in einer zu Fig. 1 vergleichbaren Darstellung eine Leitschaufel gemäss einem Ausführungsbeispiel der Erfindung dargestellt. Es soll im Zusammenhang mit Fig. 3 auch immer Fig. 4 herangezogen werden, aus welcher eine vergrösserte Ansicht des Befestigungselementes hervorgeht, wobei hier speziell auf die Konfiguration der Kavität hingewiesen wird. Die Leitschaufel 20 umfasst wiederum ein Schaufelblatt 11 mit Vorderkante 14 und Hinterkante 15, das in Längsrichtung von einem Schaufelkopf 13 und einer Deckplatte 12 begrenzt ist. Die Deckplatte 12 hat auch hier eine in Strömungsrichtung schräg nach aussen geneigte Innenseite 19. Auf der Aussenseite der Deckplatte 12 sind wiederum hakenförmige Befestigungselemente 16 und 17 ausgebildet, wobei am hinteren Befestigungselement 17 auf der hinteren Seite eine Aufnahmenut 22 für ein angrenzendes Wärmestausegment 24 ausgebildet ist.

Zur Verringerung der thermischen und mechanischen Spannungen zwischen der Hinterkante 15 des Schaufelblattes 11 und der Deckplatte ist nun unterhalb der Aufnahmenut 22 eine von der Hinterkante 25 der Deckplatte 12 in diese (12) hinein reichende Kavität 23 vorgesehen, die zu einer deutlichen Reduktion der Dicke und damit des Materialvolumens der Deckplatte 12 im Bereich oberhalb der Hinterkante 15 führt. Die Kavität 23 ist an ihrem inneren Ende durch eine kreisförmige Randkontur mit einem vorgegebenen Durchmesser w_{A} begrenzt. Sie reicht von der Hinterkante 25 der Deckplatte 12 aus gemessen bis zu einem Abstand d in die Deckplatte 12 hinein (Fig. 3, siehe insbesondere auch Fig. 4).

Die Länge des hinteren hakenförmigen Befestigungselements 17 von der Unterseite der Aufnahmenut 22 bis zum äusseren Ende ist mit L1 bezeichnet. Diese Länge L1 teilt sich auf die Höhe L3 der Aufnahmenut 22 und die restliche Länge L2 vorzugsweise so auf, dass L3 etwa einem Fünftel von L1 entspricht, während L2 etwa 4 Fünftel von L1 ausmacht.

Die beiden Grössen d und L1 sind zwei der Einflussgrössen auf die Kräfte in der Kavität 23. Die Verhältnisse d/w_{A} sowie L1/w_{A} spielen dabei eine wesentliche Rolle. Ein zu grosses d/w_{A} und L1/w_{A} würden die Spannungen nach oben treiben, daher muss w_{A} als eine substantielle Grösse entgegenwirken. Sollten daher die Grössen d und L1 im Hinblick auf die an der Kavität auftretenden Spannungen zu gross sein, wird der Durchmesser w_{A} der Kavität 23 entsprechend grösser gewählt, um die o.g. Verhältniszahlen wieder auf ein tolerierbares Mass zu reduzieren. Auf diese Weise wird bei der Ausführung der Deckplatte Gestaltungsfreiheit gewonnen, ohne dass die Spannungen wachsen und zu einer Reduzierung der Lebensdauer führen.

### Bezugszeichenliste

- 10,20: Leitschaufel (Gasturbine)
- 11: Schaufelblatt
- 12: Deckplatte
- 13: Schaufelkopf
- 14: Vorderkante
- 15: Hinterkante (Schaufelblatt)
- 16, 17: Befestigungselement (hakenförmig)
- 18, 22: Aufnahmenut (Wärmestausegment)
- 18': Grundfläche (Aufnahmenut)
- 19: Innenseite (äussere Deckplatte
- 21: Übergang (Hinterkante-äussere Deckplatte)
- 23: Kavität
- 24: Wärmestausegment
- 25: Hinterkante (äussere Deckplatte)
- 26: Heissgas
- d: Abstand
- L1, L2, L3: Länge
- w_{A}: Durchmesser

## Patentansprüche

1. Leitschaufel (20) für eine Gasturbine, welche Leitschaufel (20) ein sich in Schaufellängsrichtung erstreckendes Schaufelblatt (11) umfasst, das von einer Vorderkante (14) und einer Hinterkante (15) begrenzt ist, sowie eine Deckplatte (12) aufweist, deren Innenseite (19) dem durch die Gasturbine strömenden Heissgas ausgesetzt ist, und an der radial nach aussen abstehend im Bereich der Hinterkante mindestens ein hakenförmiges Befestigungselement (17) zum Befestigen der Leitschaufel (20) an einem Gehäuse oder an Elementen der Gasturbine vorgesehen ist, wobei das hakenförmige Befestigungselement oberhalb der Hinterkante (15) mindestens eine Aufnahmenut (22) zum Fixieren eines an die äussere Deckplatte (12) der Leitschaufel (20) in Strömungsrichtung des Heissgases anschliessenden Wärmestausegments (24) aufweist, **dadurch gekennzeichnet, dass** an der Deckplatte (12) der Leitschaufel (20) zwischen der Aufnahmenut (22) und der Hinterkante (15) des Schaufelblattes (11) zur Reduzierung der thermischen und mechanischen Spannungen im Bereich des Übergangs (21) zwischen Hinterkante (15) und Deckplatte (12) eine Kavität (23) vorgesehen ist und dass die Kavität (23) eine kreisförmige Randkontur mit einem vorgegebenen Durchmesser (W_{A}) aufweist, und dass die Grösse des Durchmessers (w_{A}) der Kavität (23) zur Begrenzung der Spannungen im Bereich der Kavität (23) herangezogen wird.

2. Leitschaufel nach Anspruch 1, **dadurch gekennzeichnet, dass** die Kavität (23) von der Hinterkante (25) der Deckplatte (12) ausgehend bis zu einem vorgegebenen Abstand (d) in die Deckplatte (12) hinein reicht, und dass für die Begrenzung der Spannungen im Bereich der Kavität (23) das Verhältnis d/w_{A} des Abstands (d) und des Durchmessers (w_{A}) der Kavität (23) herangezogen wird.

3. Leitschaufel nach Anspruch 1 oder 2, **dadurch gekennzeichnet, dass** das oberhalb der Kavität (23) befindliche hakenförmige Befestigungselement (17) von der Aufnahmenut (22) für das Wärmestausegment (24) aus gemessen eine vorgegebene Länge (L1) aufweist, und dass für die Begrenzung der Spannungen im Bereich der Kavität (23) das Verhältnis (L1)/w_{A} der Länge (L1) des Befestigungselements (17) und des Durchmessers (w_{A}) der Kavität (23) herangezogen wird.

4. Leitschaufel nach Anspruch 3, **dadurch gekennzeichnet, dass** die Aufnahmenut (22) für das Wärmestausegment (24) eine Höhe (13) aufweist, die etwa einem Fünftel der Länge (L1) des hakenförmigen Befestigungselements (17) entspricht.

5. Anwendung der Leitschaufel (20) nach einem der Ansprüche 1 bis 4 für eine Gasturbine.

6. Anwendung der Leitschaufel (20) nach Anspruch 5, **dadurch gekennzeichnet, dass** die Gasturbine eine Gasturbine mit sequentieller Verbrennung ist.

## Claims

1. Stator blade (20) for a gas turbine, which stator blade (20) comprises a blade airfoil (11) which extends in the longitudinal direction of the blade and is delimited by a leading edge (14) and a trailing edge (15), and also has a shroud (12), the inner side (19) of which is exposed to the hot gas which flows through the gas turbine, and on which, radially projecting outwards in the region of the trailing edge, provision is made for at least one hook-like fastening element (17) for fastening the stator blade (20) on a casing or on elements of the gas turbine, locating slot (22) for the fixing of a heat shield (24) which is connected to the outer shroud (12) of the stator blade (20) in the flow direction of the hot gas **characterized in that** provision is made on the shroud (12) of the stator blade (20) for a cavity (23) between the locating slot (22) and the trailing edge (15) of the blade airfoil (11) for reducing the thermal and mechanical stresses in the region of the transition (21) between trailing edge (15) and shroud (12), and **in that** the cavity (23) has a circular boundary contour with a predefined diameter (w_{A}), and **in that** the size of the diameter (w_{A}) of the cavity (23) is taken into account for limiting the stresses in the region of the cavity (23).

2. Stator blade according to Claim 1, **characterized in that** the cavity (23) extends from the trailing edge (25) of the shroud (12) up to a predefined distance (d) into the shroud (12), and **in that** the ratio d/w_{A} of the distance (d) and of the diameter (w_{A}) of the cavity (23) is taken into account for limiting the stresses in the region of the cavity (23).

3. Stator blade according to Claim 1 or 2, **characterized in that** the hook-like fastening element (17) which is located above the cavity (23) has a predefined length (L1), measured from the locating slot (22) for the heat shield (24), and **in that** the ratio (L1/w_{A}) of the length (L1) of the fastening element (17) and of the diameter (w_{A}) of the cavity (23) is taken into account for limiting the stresses in the region of the cavity.

4. Stator blade according to Claim 3, **characterized in that** the locating slot (22) for the heat shield (24) has a height (L3) which corresponds approximately to one fifth of the length (L1) of the hook-like fastening element (17).

5. Use of the stator blade (20) according to one of Claims 1 to 4 for a gas turbine.

6. Use of the stator blade (20) according to Claim 5, **characterized in that** the gas turbine is a gas turbine with sequential combustion.

## Revendications

1. Aube directrice (20) pour une turbine à gaz, laquelle aube directrice (20) comprend une pale (11) s'étendant dans la direction longitudinale de l'aube, laquelle est limitée par un bord avant (14) et un bord arrière (15), et présente aussi une plaque de recouvrement (12), dont le côté intérieur (19) est exposé au gaz chaud s'écoulant à travers la turbine à gaz, et sur lequel est prévu, saillant radialement vers l'extérieur dans la région du bord arrière, au moins un élément de fixation en forme de crochet (17) pour la fixation de l'aube directrice (20) sur un boîtier ou sur des éléments de la turbine à gaz, l'élément de fixation en forme de crochet présentant, au-dessus du bord arrière (15), au moins une rainure de réception (22) pour la fixation d'un segment d'accumulation de chaleur (24) se raccordant à la plaque de recouvrement extérieure (12) de l'aube directrice (20) dans la direction d'écoulement du gaz chaud, **caractérisée en ce qu'**une cavité (23) est prévue sur la plaque de recouvrement (12) de l'aube directrice (20) entre la rainure de réception (22) et le bord arrière (15) de la pale (11) pour réduire les contraintes thermiques et mécaniques dans la région de la transition (21) entre le bord arrière (15) et la plaque de recouvrement (12), et **en ce que** la cavité (23) présente un contour de bord circulaire avec un diamètre prédéfini (W_{A}), et **en ce que** la dimension du diamètre (W_{A}) de la cavité (23) est utilisée pour limiter les contraintes dans la région de la cavité (23).

2. Aube directrice selon la revendication 1, **caractérisée en ce que** la cavité (23) s'étend depuis le bord arrière (15) de la plaque de recouvrement (12) jusqu'à une distance prédéfinie (d) dans la plaque de recouvrement (12), et **en ce que** pour la limitation des contraintes dans la région de la cavité (23), on utilise le rapport d/W_{A} de la distance (d) et du diamètre (W_{A}) de la cavité (23).

3. Aube directrice selon la revendication 1 ou 2, **caractérisée en ce que** l'élément de fixation en forme de crochet (17) se trouvant au-dessus de la cavité (23) présente une longueur prédéfinie (L1) mesurée depuis la rainure de réception (22) pour le segment d'accumulation de chaleur (24), et **en ce que** pour la limitation des contraintes dans la région de la cavité (23), on utilise le rapport (L1)/W_{A} de la longueur (L1) de l'élément de fixation (17) et du diamètre (W_{A}) de la cavité (23).

4. Aube directrice selon la revendication 3, **caractérisée en ce que** la rainure de réception (22) pour le segment d'accumulation de chaleur (24) présente une hauteur (L3) qui correspond approximativement à un cinquième de la longueur (L1) de l'élément de fixation en forme de crochet (17).

5. Utilisation de l'aube directrice (20) selon l'une quelconque des revendications 1 à 4, pour une turbine à gaz.

6. Utilisation de l'aube directrice (20) selon la revendication 5, **caractérisée en ce que** la turbine à gaz est une turbine à gaz à combustion séquentielle.
